# EUROPÄISCHE PATENTSCHRIFT

(11) **EP 0 133 181 B1**
(45) Veröffentlichungstag und Bekanntmachung des Hinweises auf die Patenterteilung: **04.03.1987**
(21) Anmeldenummer: 84890137.7
(22) Anmeldetag: 19.07.1984
(51) Int. Cl.: A44C 5/00, A44C 5/14

(54) **Riemen mit Anschlussteil**
Strap with a connecting element
Ruban avec élément de raccordement

(30) Priorität: 21.07.1983 AT 2676/83
(43) Veröffentlichungstag der Anmeldung: 13.02.1985
(73) Patentinhaber: Hermann Hirsch Leder- und Kunststoffwarenfabrik, A-9021 Klagenfurt (AT)
(72) Erfinder: Hirsch, Hermann, A-9021 Klagenfurt (AT)
(74) Vertreter: Beer, Otto

## Beschreibung

Die Erfindung betrifft einen Riemen, bestehend aus Obermaterial und Futter, wobei das Obermaterial und das Futter insbesondere aus Leder oder lederähnlichem Werkstoff bestehen und miteinander durch Kleben verbunden sind, wobei an mindestens einem Ende des Riemens mit diesem ein Anschlußteil aus starrem Werkstoff, wie Metall oder Kunststoff, verbunden ist und wobei mit einem zwischen Obermaterial und Futter ragenden Teil des Anschlußteiles ein zwischen Obermaterial und Futter des Riemens festgelegtes, flexibles Zugentlastungsglied in Form eines zugfesten Gewebebandes, einer zugfesten Folie oder in Form von in Längsrichtung des Riemens verlaufenden Fäden, die auf einem Träger befestigt sind, verbunden ist.

Zum Verbinden von Riemen mit anderen Teilen, z. B. beim Verbinden von Uhrbändern mit Uhrgehäusen, sind schon viele Möglichkeiten vorge- . schlagen worden. Eine häufig. angewendete Möglichkeit ist es, am Ende des Riemens eine Schlaufe auszubilden, die um einen Steg, beispielsweise den Uhranstoß, herumgelegt ist. Es ist auch schon vorgeschlagen worden, in Riemen Anschlußteile aus starrem Werkstoff vorzusehen, die dann an einem anderen Gegenstand, z. B. einem Uhrgehäuse, befestigt werden. Es hat sich aber gezeigt, daß diese Anschlußteile den Riemen nicht fest genug halten, da die Klebung zwischen dem Riemenmaterial und dem starren Anschlußteil nicht lange hält. Außerdem war es bislang nachteilig, daß sich der Anschlußteil sehr weit in den Riemen hinein erstrecken mußte, um einen einigermaßen sicheren Halt zu erreichen, wodurch aber die insbesondere bei Uhrbändern angestrebte Weichheit und Flexibilität des Riemens beeinträchtigt wurde.

Es ist daher schon vorgeschlagen worden (AT-B-360 785), bei Uhrbändern hakenförmige Bügel, über welche das Uhrband am Gehäuse einer Uhr befestigt werden kann, mit einem im Uhrband vorgesehenen Kunststoffkern dadurch zu verbinden, daß der Bügel in den Kunststoffkern eingegossen ist.

In der CH-A-493 223 wird ein Riemen der eingangs genannten Gattung vorgeschlagen, bei dem eine Verstärkungseinlage mit einem als Röhrchen ausgebildeten Anschlußteil durch Anschweißen verbunden ist.

Ein ähnlicher Vorschlag ist aus der US-A-2573 055 bekannt. Dort sind zwischen Obermaterial und Futter eines Uhrbandes eingebettete, in dessen Längsrichtung verlaufende, fadenförmige Elemente mit hülsenförmigen Anschlußteilen durch Anlöten verbunden.

Die DE-A-21 29022 schlägt vor, einen hakenförmigen Bügel mit dem Riemen zu verkleben und zusätzlich einen Gewebestreifen durch einen in einem der Schenkel des Bügels vorgesehenen Schlitz zu ziehen. Mit dem Gewebestreifen wird dann noch eine Einlage, die zwischen Oberleder und Futterleder vorgesehen ist, verklebt. Schließlich wird das Futterleder mit der Einlage verklebt. Diese Art der Verbindung ist aufwendig und herstellungstechnisch nachteilig, was auch in der DE-A-21 29022 erwähnt ist (vgl. Seite 1, letzter und Seite 2, 1. Absatz).

Problematisch bei den vorgenannten Lösungsvorschlägen ist es, eine sichere Verbindung zwischen Anschlußteil und Verstärkungseinlage bei unbeeinträchtigter Flexibilität zu erreichen, ohne daß hiezu aufwendige Maßnahmen nötig sind.

Der Erfindung liegt die Aufgabe zugrunde, eine sichere und einfach herstellbare Verbindung zwi- · schen Anschlußteil und dem Zugentlastungsglied zu schaffen.

Erfindungsgemäß wird dies dadurch erreicht, daß das Zugentlastungsglied unter Bildung einer eine zwischen dem Obermaterial und dem Futter des Riemens angeordnete Öse des starren Anschlußteils durchgreifenden Schlaufe am Anschlußteil unmittelbar befestigt ist, und daß das Zugentlastungsglied zwischen Obermaterial und Futter eingeklebt ist, wobei die Klebung gleichzeitig zur Verbindung von Obermaterial und Futter dient.

Bei der Erfindung ist das flexible Zugentlastungsglied ohne Beeinträchtigung der Geschmeidigkeit des Riemens mit dem Anschlußteil verbunden, wobei es genügt, das flexible Zugentlastungsglied durch die Öse des Anschlußteils zu stecken und dann den Riemen, wie bekannt, durch Verkleben von Obermaterial und Futter fertig herzustellen. Es ist mit der Erfindung möglich, ein Zugentlastungsglied mit einem Anschlußteil zu verbinden, ohne daß bis auf das einfache Durchstecken des Zugentlastungsgliedes zusätzliche Arbeitsschritte nötig sind.

Die erfindungsgemäße Verbindung zwischen Anschlußteil und Riemen gestattet es auch, den in den Riemen hineinragenden Bereich des Anschlußteiles sehr kurz zu wählen, so daß die Flexibilität des Riemens nicht nachteilig beein-trächtigt wird. Erfindungsgemäß kann dabei vorgesehen sein, daß sich der Anschlußteil über einen Bruchteil der Breite des Riemens in diesen hinein erstreckt.

Gemäß einer Ausführungsform der Erfindung kann das Zugentlastungsglied durch mindestens eine Naht zwischen Oberleder und Futter festgelegt sein.

Weitere Einzelheiten und Merkmale der Erfindung ergeben sich aus der nachstehenden Beschreibung der in der Zeichnung wiedergegebenen Ausführungsbeispiele. Es zeigt
Figur 1 in auseinandergezogener Schrägansicht eine erste Ausführungsform,
Figur 2 teilweise im Längsschnitt eine zweite Ausführungsform,
Figuren 3 bis 5 verschiedene weitere Ausführungsformen des Anschlußteiles und des Zugentlastungsgliedes im Schrägriß,
Figur 6 eine Einzelheit zu Figur 5 in Ansicht sowie
Figuren 7 und 8 zwei abgeänderte Ausführungsformen des Anschlußteiles und des Zugentlastungsgliedes, gleichfalls im Schrägriß.

Ein in Figur 1 gezeigter Anschlußteil 1 ist als an einem Uhrgehäuse zu befestigender Uhranstoß ausgebildet. Diese Befestigung kann auf verschiedene Art und Weise, z. B. durch Schrauben od. dgl., erfolgen. Der Anschlußteil 1 weist in einem verjüngten Teil 2 einen Querschlitz 3 auf. Durch diesen Querschlitz 3 wird ein als Gewebeband ausgebildetes Zugentlastungsglied 4 durchgesteckt und unter Bildung einer Schlaufe 5 umgebogen. Das auf diese Weise mit dem Anschlußteil 1 verbundene Zugentlastungsglied 4 wird zwischen Oberleder 6 und Futterleder 7 eines Riemens eingelegt und zwischen Oberleder 6 und Futterleder 7 beispielsweise durch Verklebung und/oder Nähte festgelegt. Die anschlußteilseitigen Enden von Oberleder 6 und Futterleder 7 reichen bis zu den Schultern 8 und 9 des Anschlußteiles 1, so daß ein weitgehend stufenloser Übergang zwischen Riemen und Anschlußteil 1 erhalten wird. Die Längskanten des Riemens können, wie aus der AT-PS-252634 an sich bekannt, teilweise oder ganz rembordiert sein.

Bei der in Figur 2 gezeigten Ausführungsform ist der Anschlußteil 1 zur Gänze zwischen Oberleder 6 und Futterleder 7 aufgenommen. Die Verbindung zwischen Anschlußteil 1 und dem Zugentlastungsglied 4 erfolgt, so wie in Figur 1 gezeigt, mittels einer Schlaufe 5.

Auch bei der in Figur 2 gezeigten Ausführungsform können die Längskanten des Riemens rembordiert ausgebildet sein, wobei sich die Rembordierung bis in den Bereich des Anschlußteiles 1 erstrecken kann, so daß der Anschlußteil 1 selbst nicht sichtbar ist. Der Anschlußteil 1 kann beispielsweise unter Verwendung eines nicht gezeigten Federstiftes mit dem Anstoß 11 eines Uhrgehäuses 12 verbunden sein.

Der in Figur 3 dargestellte Anschlußteil 1 ist zur Befestigung an einem nicht weiter dargestellten Uhrgehäuse mit Federstiften 13 ausgerüstet. Das zwischen Oberleder 6 und Futterleder 7 ein- bzw. festzulegende Zugentlastungsglied 4 besteht bei dieser Ausführungsform der Erfindung aus zwei Bändern, die in Querschlitzen 3 befestigt sind, die in einem mit dem Anschlußteil 1 verbundenen oder mit diesem einstückig ausgebildeten verjüngten Teil 2 angeordnet sind. Das Oberleder 6 bzw. auch das Futterleder 7 können dabei an den die Federstifte 13 aufnehmenden, z. B. zylindrisch ausgebildeten Teil des Anschlußteiles 1 bündig angeschlossen sein oder diesen auch abdecken, z. B. in Form einer Schlaufe.

Gemäß der in Figur 4 dargestellten Ausführungsform ist der Anschlußteil 1 als Metallteil ausgebildet, der gleich wie in Figur 1 veranschaulicht, einen Querschlitz 3 aufweist, durch den ein bandförmiges Zugentlastungsglied 4 unter Bildung einer Schlaufe 5 hindurchgeführt und durch Schließen der Schlaufe befestigt wird.

Die Figuren 5 und 6 zeigen eine der Figur 3 ähnliche Ausführungsform eines Anschlußteiles 1 mit Federstiften 13 und einem verjüngten Teil 2 mit Querschlitzen 3 zur Hindurchführung eines bandförmigen Zugentlastungsgliedes 4, in diesem Fall jedoch eine einstückige Hindurchfädelung. Der Anschlußteil dient gemäß dieser Ausführungsform zur Verbindung eines nicht weiter dargestellten Riemens mit einer Schließe 14, etwa einer Dornschließe.

Die Figur 7 zeigt eine Ausführungsform, bei der als Anschlußteil 1 ein Metallteil vorgesehen ist, der mit dem Uhrgehäuse 12 unter Verwendung von Bohrungen 15 und eines Stiftes 16 verbunden werden kann. Als Zugentlastungsglied 4 sind Fäden vorgesehen, die durch einen Querschlitz 3 in dem Anschlußteil 1 bzw. Bohrungen 3' hindurchgefädelt sind.

Die Figur 8 zeigt eine Ausführungsform, bei der als Zugentlastungslied 4 wieder Fäden vorgesehen sind, die durch den Anschlußteil 1 in Bohrungen 3' eingefädelt und sich kreuzend in den Riemen zwischen dessen nicht weiter dargestelltes Oberleder und Futterleder eingefügt sind.

## Patentansprüche

1. Riemen, bestehend aus Obermaterial (6) und Futter (7), wobei das Obermaterial (6) und das Futter (7) insbesondere aus Leder oder lederähnlichem Werkstoff bestehen und miteinander durch Kleben verbunden sind, wobei an mindestens einem Ende des Riemens mit diesem ein Anschlußteil (1) aus starrem Werkstoff, wie Metall oder Kunststoff, verbunden ist und wobei mit einem zwischen Obermaterial (6) und Futter (7) ragenden Teil des Anschlußteiles (1) ein zwischen Obermaterial (6) und Futter (7) des Riemens festgelegtes, flexibles Zugentlastungsglied (4) in Form eines zugfesten Gewebebändes, einer zugfesten Folie oder in Form von in Längsrichtung des Riemens verlaufenden Fäden, die auf einem Träger befestigt sind, verbunden ist, dadurch gekennzeichnet, daß das Zugentlastungsglied (4) unter Bildung einer eine zwischen dem Obermaterial (6) und dem Futter (7) des Riemens angeordnete Öse (3, 3') des starren Anschlußteils (1) durchgreifenden Schlaufe (5) am Anschlußteil (1) unmittelbar befestigt ist, und daß das Zugentlastungsglied (4) zwischen Obermaterial (6) und Futter (7) eingeklebt ist, wobei die Klebung gleichzeitig zur Verbindung von Obermaterial (6) und Futter (7) dient.

2. Riemen nach Anspruch 1, dadurch gekennzeichnet, daß sich der Anschlußteil über einen Bruchteil der Breite des Riemens in diesen hinein erstreckt.

3. Riemen nach den Ansprüchen 1 oder 2, dadurch gekennzeichnet, daß das Zugentlastungsglied durch mindestens eine Naht zwischen Obermaterial (6) und Futter (7) festgelegt ist.

## Claims

1. A strap comprising top material (6) and lining (7), wherein the top material (6) and the lining (7) comprise in particular leather or leatherlike material and are joined together by adhesive wherein connected to the strap at at least one end thereof is a connecting member (1) of rigid material such as metal or plastics and wherein connected to a part of the connecting member (1) which extends between the top material (6) and the lining (7) is a flexible tensile load-relief member (4) which is fixed between the top material (6) and the lining (7) of the strap, in the form of a tensile load-resistant woven strap, a tensile load-resistant foil or in the form of threads which extend in the longitudinal direction of the strap and which are secured to a carrier, characterised in that the tensile load-relief member (4) is secured directly to the connecting member (1), forming a loop (5) which engages through an eye (3, 3') of the rigid connecting member (1), the eye being arranged between the top material (6) and the lining (7) of the strap, and that the tensile load-relief member (4) is glued in between the top material (6) and the lining (7), wherein the glue serves at the same time to join the top material (6) and the lining (7).

2. A strap according to claim 1 characterised in that the connecting member extends into the strap over a fraction of the width thereof.

3. A strap according to claim 1 or claim 2 characterised in that the tensile-load-relief member is secured by at least one seam between the top material (6) and the lining (7).

## Revendications

1. Ceinture constituée d'un matériau extérieur ou de dessus (6) et d'une doublure (7), le matériau de dessus (6) et la doublure (7) étant constitués en particulier de cuir ou de matériau semblable au cuir et étant reliés entre eux par collage, un organe de raccordement (1) en un matériau rigide tel que du métal ou de la matière plastique étant relié à au moins une extrémité de la ceinture à cette dernière et un élément (4) flexible supportant la traction, fixé entre le matériau de dessus (6) et la doublure (7) de la ceinture, et réalisé sous la forme d'un ruban de tissu résistant à la traction, d'une feuille résistante à la traction ou sous la forme de fils s'étendant dans la direction longitudinale de la ceinture et fixés sur un support, étant relié à une partie de l'organe de raccordement (1), pénétrant entre le matériau de dessus (6) et la doublure (7), caractérisée par le fait que l'élément (4) supportant la traction est fixé directement à l'organe de raccordement (1) en formant une boucle (5) passant dans une ouverture (3, 3') de l'organe de raccordement (1) rigide, disposée entre le matériau de dessus (6) et la doublure (7) de la ceinture, et que l'élément (4) supportant la traction est collé entre le matériau de dessus (6) et la doublure (7), le collage servant simultanément à relier le matériau de dessus (6) et la doublure (7).

2. Ceinture suivant la revendication 1, caractérisée par le fait que l'organe de raccordement s'étend, sur une partie de la largeur de la ceinture, à l'intérieur de cette dernière.

3. Ceinture suivant la revendication 1 ou 2, caractérisée par le fait que l'élément supportant la traction est fixé par au moins une couture entre le matériau de dessus (6) et la doublure (7).
